# EUROPÄISCHE PATENTSCHRIFT

(11) **EP 0 179 944 B1**
(45) Veröffentlichungstag und Bekanntmachung des Hinweises auf die Patenterteilung: **09.08.1989**
(21) Anmeldenummer: 84113191.5
(22) Anmeldetag: 02.11.1984
(51) Int. Cl.: B41J 13/00, B65H 3/06

(54) **Vorrichtung zum Zuführen von Aufzeichnungsträgern zur Schreibwalze einer Büromaschine**
Device for feeding record carriers to the platen of an office machine
Dispositif d'alimentation de supports d'information vers le rouleau d'une machine de bureau

(43) Veröffentlichungstag der Anmeldung: 07.05.1986
(73) Patentinhaber: Rutishauser, Albert, CH-8713 Uerikon (CH)
(72) Erfinder: Rutishauser, Albert, CH-8713 Uerikon (CH)
(74) Vertreter: Patentanwälte Schaad, Balass, Menzl & Partner AG

(56) Entgegenhaltungen:
- EP-A- 0 101 841
- CH-A- 493 889
- DE-A- 2 950 707
- DE-A- 3 243 537
- DE-C- 297 039
- GB-A- 2 132 591

## Beschreibung

Die Erfindung bezieht sich auf eine Vorrichtung nach dem Oberbegriff des Anspruchs 1 sowie auf ein Verfahren zum Betrieb dieser Vorrichtung.

Die Aufzeichnungsträger können beispielsweise Einzelblätter oder auch Briefumschläge sein und werden nachfolgend zur Vereinfachung nur noch als Blätter bezeichnet. Eine Vereinzelungsvorrichtung weist üblicherweise mindestens eine am Stapel der Blätter reibschlüssig angreifende Vereinzelungsrolle auf und dient bekanntlich auch zum Zuführen der Blätter bis zum Einzugsspalt der Schreibwalze. Eine solche Vorrichtung ist zum Aufsetzen auf eine Büromaschine, beispielsweise auf eine Schreibmaschine oder auf einen Schreibautomaten, bestimmt und wird durch den Antrieb der Schreibwalze mit angetrieben.

Eine Zuführvorrichtung der im Oberbegriff des Anspruchs 1 genannten Art ist aus der DE-A-29 50 707 bekannt. Als Verbindungselemente zum Einkuppeln der Vereinzelungsvorrichtung weist diese bekannte Zuführvorrichtung zwischen dem Mitnehmer und der Welle der Vereinzelungsvorrichtung einen Rasthebel, eine Steuerscheibe, einen auf der Steuerscheibe angeordneten Mitnehmerstift, eine Mitnehmerscheibe und einen damit verbundenen Ueberholfreilauf auf. Wird in Betracht gezogen, dass der Ueberholfreilauf auch noch aus einer Reihe von Einzelteilen besteht, dann ist der Aufwand an Verbindungselementen relativ gross.

Um diese bekannte Zuführvorrichtung einzukuppeln, ist eine dreimalige Umsteuerung der Schreibwalze erforderlich, wobei nach der dritten Umsteuerung, während eines Ruckwärtslaufes der Schreibwalze, also entgegen der Blatteinzugsrichtung, die Vereinzelungsvorrichtung durch die Schreibwalze angetrieben wird. Durch eine solche Funktion kann das zugeführte Blatt während des Zuführvorganges von der Schreibwalze nicht eingezogen werden, so dass es am Einzugsspalt der Schreibwalze aufgehalten und durch den Vorschub der Vereinzelungsvorrichtung ausgewölbt wird. Erst bei einer weiteren Umsteuerung der Schreibwalze in die Vorwärtsrichtung wird das Blatt von der Schreibwalze transportiert.

Der Erfindung liegt die Aufgabe zugrunde, bei einer Vorrichtung der eingangs genannten Art die Anzahl der Verbindungselemente zu verringern.

Die gestellte Aufgabe wird erfindungsgemäss durch die im kennzeichnenden Teil des Anspruchs 1 angegebenen Merkmale gelöst.

Bei einer solchen Lösung sind der Klinkenhebel und das Klinkenrad die einzigen, für die antriebsmässige Verbindung zwischen dem Mitnehmer und der Welle der Vereinzelungsvorrichtung erforderlichen Verbindungselemente. Ein wesentliches Merkmal dieser Lösung ist, dass das Einkuppeln und die Mitnahme des Klinkenhebels durch den Mitnehmer bei einer Vorwärtsdrehung der Schreibwalze erfolgen, nachdem bei einer vorhergehenden Rückwärtsdrehung der Schreibwalze um einen vorbestimmten Drehwinkel die Voraussetzung für den Eingriff zwischen Mitnehmer und Klinkenhebel geschaffen wurde. Zur Einleitung des Zuführvorganges durch Herstellen der antriebsmässigen Verbindung genügt demnach eine _{"}zweimalige Umsteuerung der Schreibwalze. Beendet wird der Zuführvorgang durch eine kurze Rückwärtsdrehung der Schreibwalze, wobei der Mitnehmer vom Klinkenhebel ausser Eingriff gebracht wird. Bei der anschliessenden Vorwärtsdrehung der Schreibwalze für den Beschriftungsvorgang bleibt der Mitnehmer ausser Eingriff vom Klinkenhebel.

Die erfindungsgemässe Lösung zeichnet sich nicht nur durch einen geringen Aufwand an Verbindungselementen aus, sondern gewährleistet darüberhinaus auch eine exakte Positionierung des zugeführten Blattes zur zeilengenauen Beschriftung. Da die Zuführung des Blattes während einer Vorwärtsdrehung der Schreibwalze erfolgt, wird das Blatt nicht am Einzugsspalt der Schreibwalze aufgehalten, sondern in den durch die Schreibwalze und die erste Andruckwalze gebildeten Klemmspalt um eine kurze Strecke eingezogen. Dadurch ist das Blatt nicht nur an seinem in Förderrichtung hinteren Abschnitt durch auf den Einzugsspalt gerichtete Führungselemente geführt, sondern auch an seinem vorlaufenden Abschnitt im Bereich des Einzugsspaltes. Eine solche Führung gewährleistet eine Kontrolle über den vorlaufenden Blattabschnitt auch dann, wenn die Führungselemente nicht genau tangential auf den Klemmspalt gerichtet sind oder wenn das Blatt an seiner Vorderkante Unregelmässigkeiten aufweist. Insbesondere bei dünnen Blättern verhindert eine solche Führung das Ausweichen des vorlaufenden Blattabschnittes.

Bei der zum Lösen des Eingriffs der Verbindungselemente erforderlichen Rückwärtsdrehung der Schreibwalze wird zumindest der vorlaufende Blattabschnitt wieder in Richtung des Einzugsspaltes zurückgestossen, bis seine Vorderkante, in Förderrichtung gesehen, unmittelbar vor dem Klemmspalt zum Stillstand kommt. Dabei steht der vorlaufende Blattabschnitt unter einer Vorspannung in Richtung des Klemmspaltes. Die Walzen werden noch ein kurzes Stück weiter rückwärts angetrieben, um sicherzustellen, dass sich die Vorderkante des Blattes auch bei einem möglichen Schlupf während des Zuführvorganges tatsächlich unmittelbar vor dem Klemmspalt befindet. Durch die weitere kurze Rückwärtsdrehung der Walzen kann sich das Blatt mit seiner unter Vorspannung stehenden Vorderkante parallel zum Klemmspalt ausrichten. In dieser Stellung ist das Blatt für den nachfolgenden programmgesteuerten Einzug exakt positioniert, um eine zeilengenaue Beschriftung zu ermöglichen.

Bei einer bevorzugten Ausführungsform nach Anspruch 2 ist durch Vorbestimmen der genannten Relativlage der Drehwinkel festlegbar, der zum Ansteuern der betreffenden Kupplungseinrichtung erforderlich ist. Durch eine solche Anordnung erfüllt der Mitnehmer nicht nur die Kupplungsfunktion mit dem Klinkenhebel, sondern auch die Einhaltung der Relativlage zwischen ihm und dem Klinkenhebel.

Bei einer bevorzugten Ausführungsform nach Anspruch 3 ist die Welle der Vereinzelungsvorrichtung ohne jede antriebsmässige Verbindung und daher in beiden Drehrichtungen frei drehbar. Ein Ueberholfreilauf ist überflüssig und die Klinke wird in abgehobenem Zustand geschont. Ferner ist dadurch gewährleistet, dass in ausgekuppeltem Zustand die Schreibwalze sowohl in Vorwärts- wie auch in Rückwärtsdrehung versetzt werden kann, ohne dass dadurch die Vereinzelungsvorrichtung mit angetrieben wird, sofern nicht eine Ansteuerung der betreffenden Kupplungseinrichtung gewollt ist.

Durch eine Ausgestaltung des Klinkenhebels nach Anspruch 4 ergibt sich einerseits dessen Verschwenkmöglichkeit in Richtung des im Zentrum liegenden Klinkenrades, wenn der Mitnehmer in die Einbuchtung einhakt, und andererseits ein Abweisen des Mitnehmers, wenn dieser ausgeklinkt ist und wieder durch eine Vorwärtsdrehung in seine Ausgangsstellung zurückgeführt wird.

Durch eine Ausgestaltung des Mitnehmers nach Anspruch 5 erhält dieser die Möglichkeit, mit seiner Mitnehmernase sowohl nach aussen als auch nach innen auszuweichen, um den Klinkenhebel in beiden Drehrichtungen ohne Eingriff passieren zu können.

Eine Ausführungsform nach den Ansprüchen 6 und 7 ermöglicht die Herstellung graphischer Darstellungen auf der Schreibwalze, wozu diese während des « Beschriftungsvorganges » auch rückwärts gedreht werden kann, ohne eine der Kupplungseinrichtungen anzusteuern.

Anhand der Zeichnungen werden Ausführungsbeispiele der Erfindung näher erläutert. Es zeigt :
Fig. 1 die in verschiedenen Ebenen angeordneten Elemente einer Kupplungseinrichtung,
Fig. 2 die Kupplungseinrichtung im Längsschnitt,
Fig. 3 eine schematische Darstellung der Drehrichtungssteuerung der Schreibwalze,
Fig. 4 den Funktionsablauf « Ansteuern und Einklinken »,
Fig. 5 den Funktionsablauf « Zuführen _{"},
Fig. 6 den Funktionsablauf « Ausklinken und Fördem »,
Fig. 7 eine mit einer Schreibwalze gekuppelte Zuführvorrichtung mit drei Magazinen,
Fig. 8 eine für graphische Darstellungen auf der Schreibwalze geeignete Kupplungseinrichtung und
Fig. 9 die Kupplungseinrichtung nach der Fig. 8 in einer Schnittansicht.

Gemäss den Figuren 1 und 2 ist eine Kupplungseinrichtung 10 auf einer im Querschnitt dargestellten Welle 12 einer nicht dargestellten Vereinzelungsvorrichtung angeordnet, welche mindestens eine mit der Welle 12 drehfest verbundene Vereinzelungsrolle aufweist. Eine solche, an einem Blattstapel angreifende Vereinzelungsrolle wird als allgemein bekannt vorausgesetzt.

Mit der Welle 12 ist ein Klinkenrad 14 drehfest verbunden. Ferner ist auf der Welle 12 eine Mitnehmerscheibe 16 frei drehbar gelagert, welche einen um einen Zapfen 18 schwenkbaren Klinkenhebel 20 trägt. Ein auf dem Klinkenhebel 20 angeordneter Zapfen 22 erstreckt sich durch einen in der Mitnehmerscheibe 16 angeordneten Schlitz 24. Auf der anderen Seite der Mitnehmerscheibe 16 greift am Zapfen 22 eine an einem weiteren Zapfen 30 abgespannte Zugfeder 26 an, welche den Klinkenhebel 20 mit seiner Klinke 28 ausser Eingriff von der Verzahnung 14' des Klinkenrades 14 hält. Das Ende des Schlitzes 24 dient als Anschlag für den Zapfen 22 und bestimmt damit die Ruhelage des Klinkenhebels 20.

Aus der Fig. 2 ist ersichtlich, dass die Welle 12 in einem Lager 32 eines Gehäuseteils 34 gelagert und durch eine am Lager 32 anliegende Sicherungsscheibe 36 gegen eine axiale Verschiebung nach rechts gesichert ist. Die bereits erwähnte, jedoch nicht dargestellte Vereinzelungsrolle ist auf dem abgebrochen dargestellten Teil der Welle 12 angeordnet. Zwischen der Mitnehmerscheibe 16 und dem Lager 32 ist auf der Welle 12 eine als Reibungsbremse für die Mitnehmerscheibe 16 dienende Sattelscheibe 18 angeordnet, um zu verhindern, dass sich die Mitnehmerscheibe 16 mit der Welle 12 mitdreht.

Auf einer mit dem Gehäuseteil 34 verbundenen feststehenden Welle 40 ist ein als Getriebelement dienendes und zum Kuppeln mit einer nicht dargestellten Schreibwalze bestimmtes Zahnrad 42 gelagert. Das Zahnrad 42 kämmt andererseits mit einem auf der Welle der Vereinzelungsvorrichtung frei drehbar gelagerten Antriebsrad 44, welches durch Sicherungsscheiben 46 und 48 gegen axiale Verschiebung gesichert ist. Das Antriebsrad 44 trägt auf seiner der Mitnehmerscheibe 16 zugekehrten Seite einen um einen Zapfen 50 schwenkbaren Mitnehmer 52, welcher durch eine an einem Zapfen 54 abgespanne Zugfeder 56 in einer Mittellage gehalten ist.

Die Fig. 1 stellt keine Schnittansicht nach der Fig. 2 dar, sondern dient lediglich zur schematischen Darstellung der relativen Lage des Mitnehmers 52, des Klinkenhebels 20 und des Klinkenrades 14 zueinander. Der Mitnehmer 52 weist einen Arm 58 auf, der an seinem freien Ende eine Mitnehmernase 60 trägt, welche als einziges Element des Mitnehmers 52 in die Ebene des Klinkenhebels 20 hineinragt, siehe gestrichelte Darstellung in Fig. 2 unten.

Bei auf eine Büromaschine aufgesetzter Vorrichtung ist der Mitnehmer 52 ständig mit der Schreibwalze antriebsverbunden, wobei der Mitnehmer bei einer Vorwärtsdrehung der Schreibwalze die durch den Pfeil 62 dargestellte Drehrichtung aufweist. Gemäss Fig. 1 ist auf der Mitnehmerscheibe 16 ein mit der Mitnehmernase 60 zusammenwirkender Mitnehmeranschlag 64 angeordnet, dessen Schrägflächen 64' und 64" den Mitnehmer 52 in seine Mittellage zwingen. Bei einer Vorwärtsdrehung in Pfeilrichtung 62 wird die Mitnehmerscheibe 16 über den Mitnehmeranschlag 64 mitgeschleppt. Dabei ergibt sich eine vorbestimmte Relativlage zwischen dem Mitnehmer 52 und dem Klinkenhebel 20.

Der Klinkenhebel 20 weist als Eingriffsmittel auf seiner nach aussen gerichteten Seite eine der Vorwärtsdrehrichtung 62 entgegengesetzt gerichtete Einbuchtung 66 auf, welche zum Eingreifen der Mitnehmernase 60 bestimmt ist.

Nachfolgend wird die Funktion der Kupplungseinrichtung anhand der Fig. 3 bis 6 näher erläutert. Da vor dem Zuführen eines neuen Blattes die Schreibwalze in Vorwärtsrichtung 62 gedreht wurde, ist die durch die Mitnehmernase 60 und den Mitnehmeranschlag 64 bestimmte Relativlage gemäss Fig. 1 gewährleistet. Zur Ansteuerung der Kupplungseinrichtung 10 erfolgt nun eine Rückwärtsdrehung der Schreibwalze über den mit der Pfeillinie 68 bezeichneten Drehwinkel. Aus der Fig. 4 ist ersichtlich, wie der Mitnehmer 52 bei stillstehender Mitnehmerscheibe 16 mit seiner Mitnehmemase 60 über die Aussenflanke 76 des Klinkenhebels 20 bis zum Einschnappen hinweggleitet. Bei anschliessender Vorwärtsdrehung in Pfeilrichtung 70' gelangt die Mitnehmernase 60 in die Ausbuchtung 66 des Klinkenhebels 20 und verschwenkt diesen im Uhrzeigersinn gemäss Fig. 5, bis seine Klinke 28 in der Verzahnung 14' des Klinkenrades 14 eingreift und dieses mitnimmt. Dadurch ist die Antriebsverbindung bei einer Vorwärtsdrehung der Schreibwalze zwischen der Schreibwalze und der durch die Welle 12 symbolisierterr Vereinzelungsvorrichtung hergestellt. Dadurch wird das zuzuführende Blatt 114' gemäss Fig. 7 durch die Vereinzelungsvorrichtung vom Stapel 114 abgezogen und dem Einzugsspalt 118 der Schreibwalze 116 zugeführt. Die Schreibwalze wird dabei solange gedreht, bis das zugeführte Blatt mit seiner Vorderkante vom Klemmspalt 118' der Schreibwalze 116 erfasst und wenige Millimeter hinein eingezogen wird.

Sodann wird die Schreibwalze in Pfeilrichtung 72 umgesteuert, wobei die Mitnehmemase 60 aus der Einbuchtung 66 des Klinkenhebels 20 hinausgleitet und dabei die Abweisspitze 80 des im Gegenuhrzeigersinn zurückgedrehten Klinkenhebels 20 überspringt, siehe Fig. 6. Danach erfolgt die den Zuführvorgang beendende Umsteuerung der Schreibwalze in die Vorwärtsrichtung gemäss der Pfeilrichtung 74 in Fig. 3. Zu Beginn der Vorwärtsdrehung in Pfeilrichtung 74 gleitet die Mitnehmernase 60 an der Innenseite der Abweisspitze 80 vorbei über die Abweisfläche 78 des Klinkenhebels 20 zurück in Ihre Ausgangsposition. Das zuvor aus dem Klemmspalt 118' mit seiner Vorderkante vollständig zurückgestossene Blatt 114' wird gleichzeitig endgültig in den Klemmspalt 118' eingezogen und zum Beschriften auf der Schreibwalze 116 positioniert.

Mit den Ziffern 0 bis 13 in den Fig. 4, 5 und 6 sind die Zeilenschritte der Schreibwalze bezeichnet, welche für die jeweilige Steuerfunktion erforderlich sind. Der Zeilenschritt 0 bezeichnet die Ausgangsposition der Mitnehmernase 60. Im Ausführungsbeispiel nach den Fig. 1, 4 5 und 6 ist zum Einhaken der Mitnehmernase 60 in den Klinkenhebel 20 eine Rückwärtsdrehung um sieben Zeilenschritte erforderlich, siehe Fig. 4. Beim Zeilenschritt 6 erfolgt der Eingriff der Mitnehmernase 60 in die Ausbuchtung 66. Dieser eine Zeilenschritt ist in der Fig. 1 und in der Fig. 3 mit 70' bezeichnet.

Gemäss Fig. 6 erfolgt eine Rückwärtsdrehung um vier Zeilenschritte, nämlich von 6 bis 10, um ein sicheres Auskuppeln zu gewährleisten.

In der Fig. 7 ist eine Vorrichtung 110 dargestellt, welche die Zuführung von Aufzeichnungsträgern 114 aus drei verschiedenen Magazinen 111, 112 und 113 ermöglicht. Damit die den Magazinen zugeordneten Kupplungseinrichtungen 10, 10' und 10" einzeln ansteuerbar sind, sind die Relativlagen zwischen den Mitnehmern 52 und den Klinkenhebeln 20 unterschiedlich gewählt, beispielsweise 7, 10 und 13 Zeilenschritte.

Bei jeder Ansteuerung einer der Kupplungseinrichtungen 10, 10' oder 10" werden stets die Mitnehmer aller Kupplungseinrichtungen bewegt. Zum Eingriff in den Klinkenhebel 20 gelangt jedoch nur derjenige Mitnehmer, dessen Relativlage mit der Anzahl der zurückgedrehten Zeilenschritte übereinstimmt. Wird beispielsweise die dritte Kupplungseinrichtung 10" angesteuert, dann gleiten die Mitnehmer der beiden ersten Kupplungseinrichtungen 10 und 10' ohne Eingriff über die Aussenflanken 76 der Klinkenhebel 20 hinweg.

Die in der Fig. 7 im Schnitt dargestellte Schreibwalze 116 bildet zusammen mit einer ersten Andruckrolle 120 den Klemmspalt 118'. Mit 122 ist die zweite Andruckrolle bezeichnet. Ueber Getriebeelemente 124 wird die Schreibwalze 116 durch einen steuerbaren Antrieb 126 angetrieben. Der Antrieb 126 ist üblicherweise programmgesteuert, wobei die erforderlichen Drehwinkel zur Ansteuerung der gewünschten Kupplungseinrichtungen sowie für die weiteren Steuervorgänge gespeichert sind. Beispielsweise müssen bei der Steuerung die unterschiedlichen Wege von den Magazinen bis zur Schreibwalze berücksichtigt werden.

Die Zuführwege der Blätter von den Magazinen 111, 112, 113 bis zur Schreibwalze 116 sind durch Führungselemente 128, 128', 128" begrenzt, welche vorzugsweise derart ausgebildet sind, dass sie einen Rückwärtstransport der Blätter hemmen. Eine solche Hemmung ist erwünscht, damit sich beim Zurückstossen des vorlaufenden Blattabschnittes aus dem Klemmspalt 118' unmittelbar vor dem Klemmspalt, in Förderrichtung gesehen, eine für den nachfolgenden, endgültigen Einzug in den Klemmspalt ausreichende Spannung 130 bildet.

Durch das Zurückstossen und den weiteren kurzen Rückwärtslauf der Walzen 116, 120 kann sich das zuvor von den Walzen erfasste Blatt 114' mit seiner Vorderkante genau parallel zum Klemmspalt 118' ausrichten. Dadurch ist das unter Spannung anstehende Blatt am Klemmspalt exakt positioniert, so dass beim nachfolgenden Transport in Vorwärtsrichtung eine zeilengenaue Beschriftung gewährleistet ist.

Wie bereits in Verbindung mit der Fig. 2 erläutert wurde, ist die Kupplungseinrichtung 10 über ein Zahnrad 42 mit der Schreibwalze 116 verbunden. Die beiden weiteren Kupplungseinrichtungen 10' und 10" sind jeweils mit dem Antriebsrad 44 bzw. 44' der vorhergehenden Kupplungseinrichtung über Zahnräder 132 und 132' antriebsmässig verbunden.

Von Büromaschinen auszuführende Aufzeichnungsprogramme enthalten oft auch die Herstellung von Graphiken oder Aehnlichem. Für derartige Operationen wird üblicherweise der englische Begriff « Plotting » verwendet. Bei dieser Operation muss das schon in die Büromaschine eingezogene Blatt häufig auch rückwärts bewegt werden, wozu die Schreibwalze entsprechende Rückwärtsdrehungen ausführen muss. Im Rahmen der erfindungsgemässen Vorrichtung ist es nun möglich, Vorkehrungen zu treffen, die eine derartige Betriebsweise der Schreibwalze zulassen. Diese Vorkehrungen sollen sicherstellen, dass die Rückwärtsdrehung der Schreibwalze beim « Plotten » nicht zu einer ungewollten Ansteuerung der Kupplungsvorrichtung führt.

Wie bereits erwähnt, bewirkt jede Rückwärtsdrehung der Schreibwalze eine Verdrehung des Zahnrades 42, sowie des Antriebsrades 44, das den Mitnehmer 52 trägt (Fig. 3). Bei einer für das « Plotten » ausgestalteten Kupplungsvorrichtung 10', wie diese in den Figuren 8 und 9 dargestellt ist, weist die den Klinkenhebel 20 tragende Mitnehmerscheibe 16 eine etwa schneckenartige,, generell mit 140 bezeichnete Abweiskurve für die Mitnehmernase 60 des Mitnehmers 52 auf. Im dargestellten Ausführungsbeispiel erstreckt sich diese Kurve 140 über etwas mehr als 360°. Da die Erstreckung der Kurve den möglichen Arbeitsweg beim « Plotten », d. h. die Länge des hierzu verwendbaren Blattabschnittes bestimmt, kann es zweckmässig sein, die Kurve sich schneckenförmig über mehrere Umgänge, z. Bsp. 1 080° erstrecken zu lassen. Es ist auch moglich, die Erstreckung der Schnecke genau entsprechend der möglichen Arbeitslänge bei vorbestimmter Blattlänge auszugestalten.

Die Kurve 140 weist Auflaufflächenteile 142 und 144 auf, die einander zugekehrt sind und eine sich verengende Bahn 146 begrenzen. Schliesslich ist am inneren Kurvenende durch die Flächen 148 und 150 ein Mitnehmeranschlag gebildet, der dem Mitnehmeranschlag 64 des Ausführungsbeispiels nach Fig. 2 in bezug auf die Funktion und generelle Form entspricht.

Wird das Antriebsrad 44 rückwärts gedreht und legt es dabei einen Weg zurück, welcher etwa 360° beträgt, so hat der Mitnehmer 52 mit seiner Mitnehmemase 60 den Klinkenhebel 20 an seiner nach aussen gerichteten Seite 76 überfahren. Bei der weiteren Drehung hat die Mitnehmernase 60 die Auflauffläche 142 erreicht und ist an dieser entgegen der Wirkung der Feder 56 erneut nach aussen ausgelenkt worden. Dreht sich das Antriebsrad 44 nun weiter nach rückwärts, so läuft die Mitnehmernase auf der Kurve 140 aus und kann entlang dieser einen Weg entsprechend einer vollen Umdrehung zurücklegen. Nach erfolgter Drehrichtungsumkehr der Schreibwalze und der Vorwärtsbewegung des Blattes kann der entsprechende Aufzeichnungsvorgang beginnen und gegebenenfalls ohne weitere Drehrichtungsumkehr ablaufen, bis die Mitnehmernase wieder in die Nachbarschaft der Auflauffläche 142 gelangt ist. Gleichgültig ob sich die Schreibwalze nach vorwärts oder rückwärts bewegt bzw. entsprechende Bewegungen des Antriebsrades erzeugt, ist ein ungewolltes Einrasten der Mitnehmemase am Klinkenhebel vermieden, solange sich die Nase im Wirkungsbereich der Kurve 140 befindet. Ist der « Plotting »-Vorgang beendet, so wird die Mitnehmemase 60 bei der anschliessenden Vorwärtsdrehung des Antriebsrades 44 an der inneren Abweisfläche 78 des Klinkenhebels 20 vorbei in die Ausgangslage am Mitnehmeranschlag 148, 150 bewegt. Damit ist die Bereitschaft zur Einleitung einer erneuten Blattzuführung wiederhergestellt.

## Patentansprüche

1. Vorrichtung zum wahlweisen Zuführen von in mindestens zwei Magazinen (111) bis (113) gestapelten Aufzeichnungsträgern (114) zur Schreibwalze (116) einer Büromaschine, wobei jedem Magazin eine Vereinzelungs- und Zuführvorrichtung mit einer Welle (12) zugeordnet ist, von denen jede über eine steuerbare Kupplungseinrichtung (10) mit einem mit der Schreibwalze (116) kuppelbaren Getriebeelement (42) antriebsmässig verbindbar ist, wozu jede Kupplungseinrichtung durch unterschiedliche vorbestimmte Drehwinkel bei einer Rückwärtsdrehung der Schreibwalze (116) einzeln ansteuerbar ist und einen die antriebsmässige Verbindung herstellenden, auf einem mit dem Getriebeelement (42) gekuppelten Antriebsrad (44, 44', 44") gelagerten Mitnehmer (52) aufweist, der bei der erstgenannten Rückwärtsdrehung der Schreibwalze (116) unter Einhaltung des vorbestimmten Drehwinkels (68) über Verbindungselemente mit der genannten Welle (12) kuppelbar ist, wobei diese Verbindungselemente einen durch den Mitnehmer (52) bei Vorwärtsdrehung der Schreibwalze (116) mitnehmbaren Hebel (20) und ein damit zusammenwirkendes, mit der genannten Welle (12) drehfest verbindbares Steuerelement (28) aufweisen, dadurch gekennzeichnet, dass das Steuerelement am Hebel (20) in Form einer Klinke (28) ausgebildet ist, die mit dem Hebel eine Klinkenkupplung bildet und durch den Mitnehmer (52) in eine Eingriffsstellung mit einer mit der Vereinzelungswelle (12) drehfest verbundenen Zahntrommel (14) bewegbar ist.

2. Vorrichtung nach Anspruch 1, dadurch gekennzeichnet, dass der Hebel (20) auf einer auf der genannten Welle (12) frei drehbar gelagerten Mitnehmerscheibe (16) gelagert ist, auf welcher ein mit dem Mitnehmer (52) zusammenwirkender und eine vorbestimmte Relativlage zwischen dem Mitnehmer (52) und dem Klinkenhebel (20) während der Aussereingriffsstellung der Kupplungseinrichtung (10) herstellender Mitnehmeranschlag (64) angeordnet ist.

3. Vorrichtung nach Anspruch 1 oder 2, dadurch gekennzeichnet, dass der Klinkenhebel (20) in der Aussereingriffsstellung durch eine Rückstellfeder (26) von der Zahntrommel (14) abgehoben ist.

4. Vorrichtung nach einem der Ansprüche 1 bis 3, dadurch gekennzeichnet, dass der um eine parallel zur Drehachse (12) der Mitnehmerscheibe (16) angeordnete Achse (18) schwenkbare Klinkenhebel (20) auf seiner radial aussen liegenden Seite (76) eine der Vorwärts-Drehrichtung (62) entgegengesetzt gerichtete Einbuchtung (66) zum Einhaken des Mitnehmers (52) und auf seiner innen liegenden Seite eine Abweisfläche (78) für den Mitnehmer (52) aufweist.

5. Vorrichtung nach einem der Ansprüche 1 bis 4, dadurch gekennzeichnet, dass der Mitnehmer (52) einen sich im wesentlichen tangential auf dem Antriebsrad (44) erstreckenden Arm (58) mit einer an seinem freien Ende angeordneten Mitnehmernase (60) aufweist und dass der Arm (58) durch eine Feder (56) in seiner Mittellage gehalten ist.

6. Vorrichtung nach einem der Ansprüche 1 bis 5, dadurch gekennzeichnet, dass die Kupplungsvorrichtung (10') eine Abweiskurve (140) aufweist, um die Mitnehmeranordnung (52, 60) in Abhängigkeit von einem weiteren vorbestimmten Drehwinkel der Schreibwalze in Rückwärtsdrehrichtung unwirksam zu machen.

7. Vorrichtung nach Anspruch 6, dadurch gekennzeichnet, dass die Mitnehmerscheibe (16) einen der Abweiskurve (140) zugehörigen Auflaufflächenteil (142) aufweist, der in die Bahn des Mitnehmers (52) hineinragt, wobei die Abweiskurve (140) etwa schneckenförmig verläuft.

8. Vorrichtung nach Anspruch 1, dadurch gekennzeichnet, dass die zur Umsteuerung erforderlichen Drehwinkel der Schreibwalze (116) in einer die Schreibwalze steuernden Programmsteuereinrichtung gespeichert sind.

## Claims

1. Device for selectively feeding objects (114) to the platen roller (116) of an office machine, said objects serving as substrates for information recording and being stacked in two or more magazines (111) to (113), to each of which a single object feeder is assigned, said feeder having a shaft (12), each of these shafts being drivingly connectable to a gear element (42) via a controllable coupling unit (10) which gear element can be coupled to the platen roller (116), each coupling unit being capable of being activated individually, by rotation through different, predetermined angles during a reverse rotation of the platen roller (116), and each coupling unit (10) has a driving dog (52) which is mounted on a drive wheel (44, 44', 44") and establishes the connection that can transmit drive power, said drive wheel being coupled to the gear element (42), and said driving dog (52) being capable of being coupled to said shaft (12) during the first- mentioned reverse rotation of the platen roller (116), coupling being effected via connecting elements while the rotation matches the predetermined rotation angle (68), these connecting elements comprising a lever (20) which can be captured and propelled by the driving dog (52) during forward rotation of the platen roller (116), and further comprising a control element (28) co-operating with said lever (20) and is connectable to said shaft (12) for rigid rotation therewith, characterized in that the control element on the lever (20) is designed in the form of a pawl (28) which, with said lever, constitutes a ratchet-type coupling, and which can be moved by the driving dog (52) into a position such that it engages with a toothed drum (14) which is connected to the single-object feed shaft (12) for rigid rotation.

2. Device according to claim 1, characterized in that the lever (20) is mounted on a driving disc (16) which is mounted on the abovementioned shaft (12) in a manner such that it can rotate freely, and a driving-dog stop (64) is installed on said driving disc (16), this stop (64) co-operating with the driving dog (52) and establishing a predetermined relative position between the driving dog (52) and the pawl lever (20) during the movement of the coupling unit (10) while in the disengaged setting.

3. Device according to claim 1 or claim 2, characterized in that in the disengaged setting, the pawl lever (20) is lifted clear of the toothed drum (14) by means of a return spring (26).

4. Device according to any one of claims 1 to 3, characterized in that the pawl lever (20) can swing about a pin (18) which is installed parallel to the shaft (12) on which the driving disc (16) rotates, has an indentation (66) on its radially outward side (76), said indentation facing counter to the forward rotation direction (62) and serving to capture the driving dog (52) in the manner of a hook, and, on its inner side, has a deflecting surface (78) for the driving dog (52).

5. Device according to any one claims 1 to 4, characterized on that the driving dog (52) has an arm (58) which extends in a direction that is essentially tangential to the drive wheel (44), said arm being provided with a driving lug (60) at its free end, and in that the arm (58) is held in its midposition by means of a spring (56).

6. Device according to any one of claims 1 to 5, characterized in that the coupling unit (10') has a deflecting cam (140) which serves to disable the driving dog assembly (52, 60) during reverse rotation of the platen roller through a further, predetermined rotation angle.

7. Device according to claim 6, characterized in that the driving disc (16) has a run-on surface portion (142) which is associated with the deflecting cam (140) and projects into the path of the driving dog (52), the shape of the deflecting cam (140) being more or less helical.

8. Device according to claim 1, characterized in that the rotation angles of the platen roller (116) required for the reverse rotation are stored in a programme control unit which controls said platen roller.

## Revendications

1. Dispositif pour amener sélectivement des supports d'enregistrement (114), empilés dans au moins deux magasins (111 à 113) jusqu'au cylindre d'impression (116) d'une machine de bureau, chaque magasin étant associé à un dispositif d'échelonnement individuel et d'amenée comportant un arbre (12), chaque arbre pouvant être accouplé fonctionnellement par l'intermédiaire d'un dispositif d'accouplement commandé (10) avec un élément de transmission (42) pouvant être accouplé au cylindre d'impression (116) et chaque dispositif d'accouplement pouvant être commandé individuellement selon des angles de rotation différents et prédéterminés lors d'une rotation de recul du cylindre d'impression (116) et comportant un entraîneur (52), établissant la liaison fonctionnelle, monté sur une roue d'entraînement (44, 44', 44") accouplée à l'élément de transmission (42) et pouvant être accouplé, lors de la rotation de recul précitée du cylindre d'impression (116) et en conservant l'angle de rotation prédéterminé (68), avec l'arbre. précité (12) par l'intermédiaire d'éléments de liaison, ces éléments de liaison comportant un levier (20) pouvant être entraîné par l'entraîneur (52) lors d'une rotation d'avancement du cylindre d'impression (116) ainsi qu'un élément de commande (28) coopérant avec le levier et pouvant être relié, sans possibilité de rotation relative, avec l'arbre précité (12), caractérisé en ce que l'élément de commande prévu sur le levier (20) est agencé sous la forme d'un cliquet (28) qui constitue avec le, levier un accouplement d'encliquetage et qui est °déplaçable par l'entraîneur (52) jusque dans une position d'accrochage avec un tambour denté (14) relié sans possibilité de rotation relative avec l'arbre d'échelonnement individuel (12).

2. Dispositif selon la revendication 1, caractérisé en ce que le levier (20) est monté sur un disque d'entraînement (16), lui-même monté de façon librement tournante sur l'arbre précité (12) et sur lequel est disposée une butée d'entraînement (64), coopérant avec l'entraîneur (52) et établissant une position relative prédéterminée entre l'entraîneur (52) et le levier d'encliquetage (20) pendant la position de décrochage du dispositif d'accouplement (10).

3. Dispositif selon une des revendications 1 ou 2, caractérisé en ce que le levier d'encliquetage (20) est soulevé du tambour denté (14) par un ressort de rappel (26) dans la position de décrochage.

4. Dispositif selon une des revendications 1 à 3, caractérisé en ce que le levier d'encliquetage (20), pouvant pivoter autour d'un axe (18) disposé parallèlement à l'axe de rotation (12) du disque d'entraînement (16), comporte, sur son côté (76) situé radialement vers l'extérieur, un évidement (66) dirigé en sens opposé au sens de rotation d'avancement (62) en vue de permettre l'accrochage de l'entraîneur (52) et, sur son côté situé à l'intérieur, une surface de déviation (78) pour l'entraîneur (52).

5. Dispositif selon une des revendications 1 à 4, caractérisé en ce que l'entraîneur (52) comporte un bras (58) s'étendant sensiblement tangentiellement à la roue d'entraînement (44) et pourvu d'un ergot d'entraînement (60) disposé à son extrémité libre et en ce que le bras (58) est maintenu dans sa position centrale par un ressort (56).

6. Dispositif selon une des revendications 1 à 5, caractérisé en ce que le dispositif d'accouplement (10') comporte une came de déviation (140) pour rendre inefficace le mécanisme entraîneur (52, 60) en fonction d'un autre angle de rotation prédéterminé du cylindre d'impression dans le sens de rotation de recul.

7. Dispositif selon la revendication 6, caractérisé en ce que le disque d'entraînement (16) comporte une partie (142) de surface d'entrée associée à la came de déviation (140) et qui pénètre dans la trajectoire de l'entraîneur (52), la came de déviation (140) ayant un profil à peu près en forme d'hélice.

8. Dispositif selon la revendication 1, caractérisé en ce que l'angle de rotation, nécessaire pour une inversion du sens de marche, du cylindre d'impression (116) est mémorisé dans un dispositif de commande programmée commandant le cylindre d'impression.
